# EUROPÄISCHE PATENTSCHRIFT

(11) **EP 1 259 295 B1**
(45) Veröffentlichungstag und Bekanntmachung des Hinweises auf die Patenterteilung: **31.03.2010**
(21) Anmeldenummer: 01929224.2
(22) Anmeldetag: 27.02.2001
(51) Int. Cl.: A62C 31/02

(54) **VERFAHREN UND VORRICHTUNG ZUM AUSBRINGEN VON FLÜSSIGEN MEDIEN**
METHOD AND DEVICE FOR DISTRIBUTING LIQUID MEDIA
PROCEDE ET DISPOSITIF POUR EPANDRE DES MILIEUX LIQUIDES

(30) Priorität: 29.02.2000 DE 10010881
(43) Veröffentlichungstag der Anmeldung: 27.11.2002
(73) Patentinhaber: Clauss, Torsten, Dipl.-Ing, 10318 Berlin (DE)
(72) Erfinder: CLAUSS, Torsten, 10557 Berlin (DE); SCHMIDT, Andreas, 15741 Bestensee (DE); JANSEN, Wassili, 12353 Berlin (DE)
(74) Vertreter: Hannig, Wolf-Dieter
(86) Internationale Anmeldenummer: PCT/DE2001/000811
(87) Internationale Veröffentlichungsnummer: WO 2001/064288

(56) Entgegenhaltungen:
- DE-C- 969 426
- US-A- 2 531 789

## Beschreibung

Die Erfindung betrifft ein Verfahren zum Ausbringen von flüssigen Medien, insbesondere Löschflüssigkeiten wie Wasser o. dgl., in Form eines Nebels oder eines grobtropfigen Strahles, aus einer ständig unter Niederdruck gehaltenen Versorgungsleitung in Räume, beispielsweise Wohn- und Aufenthaltsräume o. dgl., zum Bekämpfen von Feuer, bei dem die unter Druck stehende Löschflüssigkeit in Teilströme aufgeteilt und diese Teilströme getrennt in Rotation versetzt und anschließend die Teilströme zum Ausbilden eines Sprühkegels zusammengeführt werden.

Die Erfindung betrifft ferner eine Vorrichtung zur Durchführung des o.g. Verfahrens mit einem Grundkörper, an dem ein Stutzen zum Anschluss an eine ständig unter Niederdruck stehende Versorgungsleitung vorgesehen ist, einem Verschlusskörper, einer den Verschlusskörper umschließenden Wirbelkammer, wobei die Wirbelkammer von jeweils getrennten Teilströmen der Löschflüssigkeit durchflossen ist; und einer Austrittsöffnung, die unit der Wirbelkammer in Verbindung steht.

Sprinkler zum Ausbringen von Löschflüssigkeit in stationären Feuerlöschanlagen sind hinlänglich bekannt.

Aus der DE-A 27 03 459 ist eine Sprinklerdüse für die stehende, hängende und horizontale Montageart mit einem Düsenkörper und einer Prallplatte bekannt, die mit dem Düsenkörper durch mindestens zwei am Rand der Prallplatte angreifende Tragelemente verbunden ist sowie einer Anordnung, welche im Bereitschaftszustand der Sprinklerdüse deren Düsenmündung sperrt und welche aus einem dichtend auf der Düsenmündung sitzenden Verschlusselement und einem auf letzteren eine Schließkraft ausübenden Auslöseelement besteht, durch dessen Ansprechen die Schließkraft auf das Verschlusselement entfällt und dieses die Düsenmündung für den Austritt des Löschwasserstrahles freigibt. Das Verschlusselement ist mit einer Auswerfvorrichtung versehen, welche nach Wegfall der Schließkraft zusammen mit der Vortriebskraft des Löschwasserstrahles wegführt, wobei die Auswerfvorrichtung in der Bereitschaftsstellung der Sprinklerdüse an fest miteinander verbundenen Teilen derselben lösbar abgestützt ist.
Die DE-A 2 924 654 beschreibt einen Sprinkler für selbsttätige Feuerlöschanlagen, bestehend aus einem einen Strömungskanal für das Feuerlöschmittel umschließenden Gehäuse, einem aus zwei am Gehäuse angeformten Armen gebildeten Rahmen, der eine Verteilerkappe trägt, einer den Strömungskanal verschließenden Abdeckkappe und einer zwischen den beiden Kappen angeordneten Baugruppe, die einen Hebel, eine Stützstrebe mit zwei seitlich gelochten Laschen und einem zwischen den Laschen eingesetzten Temperaturwächter aufweist. An der Stützstrebe ist ein vorstehender Antiklemmbügel vorgesehen, dessen längsgebogener Hauptabschnitt in etwa parallel zu der Strebe verläuft und der bei Ansprechen des Sprinklers gegen den Rahmen und die Verteilerkappe anschlägt.
Diese als auch andere bekannte Lösungen (EP-A 0 505 672, US 3 834 463 oder US-A 5 505 383) sind durchaus zum Ausbringen eines großtropfigen Sprühstrahles an Löschmittel in annähernd gleicher Menge pro Zeiteinheit geeignet, weil einerseits der Durchmesser der Austrittsöffnung an den Sprinklern festliegt und andererseits der Löschmitteldruck in der Zuführleitung konstant ist.
Dies führt im Brandfall regelmäßig zu einem hohen Wasserverbrauch durch die stationäre Löschanlage mit allen damit einhergehenden Nachteilen einer Überdimensionierung der Pumpen, Rohrleitungen und Behälter für Löschmittel in der Anlage. Ein weiterer nicht unerheblicher Nachteil dieses Standes der Technik besteht darin, dass der durch das ausgebrachte Wasser angerichtete Schaden bis zur vollständigen Unbrauchbarkeit des zu schützenden Objektes führen kann.

Die in der DE-A 36 24 939 offenbarte Sprinklerdüse erzeugt einen Sprühstrahl, der kleine und große Tropfen enthält, und zwar in einem verhältnismäßig kleinen Randbereich kleine Tropfen und im überwiegenden zentralen Bereich große Tropfen. Dies wird dadurch erreicht, dass der Austrittsöffnung oder den Austrittsöffnungen ein oder mehrere Einstrittsöffnungen vorgeschaltet ist/sind, deren lichter Gesamtquerschnitt um ein vorbestimmtes Maß kleiner ist als der lichte Gesamtquerschnitt der Austrittsöffnung oder -öffnungen.

Eine Sprühdüse zur Erzeugung von Sprühnebeln im Niederdruckverfahren, insbesondere für die Brandbekämpfung mit stationären Wassernebel-Feuerlöschanlagen ist aus der EP 0 671 216 bekannt. Diese bekannte Sprühdüse ist radial in eine Rohrleitung der Feuerlöschanlage eingebaut und besteht aus einem Gehäuse mit einem darin angeordneten Strömungskörper, der von einer konisch sich verjüngenden Drallmischkammer durchzogen ist. Auf der Oberfläche dieser Drallmischkammer befinden sich wendelförmige Drallnuten mit axialen Eintrittsöffnungen, die mit Eintrittsöffnungen für das Wasser in Verbindung stehen. Durch einen Ringraum gelangt ein weiterer wasserstrom in eine innere Drallmischkammer. Es erfolgt eine Stromaufteilung. Der eine Weg führt über die Eintrittsöffnungen und die Drallkanäle zur zylindrischen Düsenöffnung und erzeugt dort einen inneren Sprühkegel. Der zweite Weg gelangt über den Ringraum und tangentiale Bohrungen zu einem Ringspalt, aus dem das Wasser als äußerer Sprühkegel austritt.

Diese bekannte Lösung ist durchaus zum Ausbringen eines grobtropfigen inneren Sprühstrahles und eines feintropfigen äußeren Sprühstrahles geeignet. Ein entsprechend der Brandentstehung und des Brandverlaufes wünschenswertes zeitlich getrenntes, variables Ausbringen des Löschmittels in Form eines feintropfigen Sprühnebels in der Entstehungsphase und eines grobtropfigen Sprühstrahles bei offener Flamme, ist mit dieser bekannten Lösung aber nicht erreichbar. Alle vorgenannten Nachteile des Standes der Technik treffen deshalb auch auf diese bekannte Lösung zu.

Aus der US-A-2 567 642 ist eine Löschdüse bekannt, wobei ein drehbarer Kopf mit verschiedenen Kanälen und eine gelöcherte Scheibe vorgesehen sind. Durch Drehen des Kopfes können die Kanäle und Öffnungen teilweise oder komplett überlappen und damit die Strommenge und die Teilchengröße reguliert werden. Eine separate Regelung der einzelnen Teilströme ist nicht möglich.

Des Weiteren ist in der US-A-2 531 789 ein Sprinkler bekannt, dessen Düse eine Teilstromführung ohne zentralen Teilstrom offenbart.

Bei diesem Stand der Technik liegt der Erfindung die Aufgabe zugrunde, ein Verfahren und eine Vorrichtung der eingangs genannten Art anzugeben, mit denen es möglich ist, bei annähernd gleichem Betriebsdruck des Löschmittels zeitlich nacheinander getrennt in Abhängigkeit der Brandentstehung und des Brandverlaufes kleintropfige Sprühnebel und großtropfige Sprühstrahlen bei gleichzeitiger Minimierung des Wasserverbrauches, der Herabsetzung von Wasserschäden im Brandfall und der Erhöhung der Wirtschaftlichkeit der Feuerlöschanlage in beliebiger Einbaulage zu erzeugen.

Diese Aufgabe wird durch ein Verfahren und eine Vorrichtung der eingangs genannten Gattung mit den kennzeichnenden Merkmalen des Anspruches 1 und 4 gelöst.
Vorteilhafte Ausgestaltungen des Verfahrens und der Vorrichtung sind den Unteransprüchen entnehmbar.

Die Erfindung zeichnet sich vor allem durch ihre Einfachheit aus und ist besonders für Naßsysteme einsetzbar.
Im Gegensatz zum bekannten Stand der Technik ermöglicht eine einfache Mengenregulierung in den aufgeteilten und zusammengeführten Teilströmen der Löschflüssigkeit eine nachhaltige Beeinflussung der Wirbelintensität in Abhängigkeit der Brandentstehung und des Brandverlaufes.
Durch die Einstellung der Teilströme ist es weiterhin möglich, kleine und große Fläche eines zu schützenden Objektes mit Sprühkegeln und Sprühstrahlen verschiedener Form und Gestalt zu beaufschlagen.
Je nach den vorliegenden Bedingungen einer Brandentstehung erzeugt die erfindungsgemäße Vorrichtung zunächst einen sprühnebelförmigen Tropfenstrahl. Der Signalgeber kann in einem solchen Fall ein Rauchmelder sein. Erfordert der weitere Brandverlauf einen grobtropfigen Sprühstrahl erzeugt einer weiterer Detektor, beispielsweise ein Wärmemelder, ein Signal, welches die Stelleinrichtung an der Vorrichtung nachregelt, in dem der Öffnungsquerschnitt den Schlitzöffnungen vergrößert wird.

Die erfindungsgemäße Lösung reduziert den Wasserverbrauch zur Brandbekämpfung merklich und verringert gleichzeitig auch die mit dem ungeregelten Austritt des Löschmediums während des Brandes einhergehenden Wasserschäden. Die Feuerlöschanlagen können besser an die Dynamik der Brandentstehung und Verlaufes angepasst werden.

Weitere Vorteile und Einzelheiten ergeben sich aus der nachfolgenden Beschreibung unter Bezugnahme auf die beigefügten Zeichnungen.

Die Erfindung soll nachstehend an einem Ausführungsbeispiel näher erläutert werden.

Es zeigt:
- Fig. 1: eine Seitenansicht der erfindungsgemäßen Vorrichtung in Schnittdarstellung, in der der Durchfluss der Teilströme kenntlich gemacht ist,
- Fig. 2: einen Schnitt entlang der Linie A-A der Fig. 1,
- Fig. 3: eine perspektivische Darstellung des Hohlkörpers und
- Fig. 4: eine Ansicht des Verschlusskörpers.

Die erfindungsgemäße Vorrichtung besteht im Wesentlichen, wie in Fig. 1 gezeigt, aus einem mit einem Stutzen **1** versehenen Grundkörper, der sich aus einer Deckplatte **2,** einem Verteilkammerring **3,** einer Zwischenplatte **4,** einem Wirbelkammerring **5** und einer Ausgangsplatte **6** zusammensetzt, welche durch von der Deckplatte **2** aufragende, durch alle Platten und Ringe geführte Bolzen **7** an der Ausgangsplatte **6** durch nicht dargestellte Schrauben gehalten werden.
Der Stutzen **1** ist mittig in der Deckplatte **2** verschraubt. In der Deckplatte **2** und der Zwischenplatte **4** sind Aufnahmeräume in Form von Bohrungen **8** für die Aufnahme von je einer Stelleinrichtung **9** eingebracht. Die Stelleinrichtung **9** besteht aus einem beiderends geschlossen ausgebildeten hülsenförmigen Hohlkörper **10,** einem mit dem Hohlkörper **10** in Wirkverbindung stehenden Verstellarm **11** und einem Feststellmechanismus **12** bzw. Verstellmechanismus **34.** Im Mantel **13** des Hohlkörpers **10** sind in Achsflucht des Hohlkörpers **10** übereinanderliegend zwei Schlitzöffnungen **14** und **15** eingebracht (siehe Fig. 2 und 3). Der Hohlkörper **10** trägt an seinem dem Stutzen **1** zugewandten Ende eine Drehwelle **16** mit einem Zapfen **17,** der durch eine Bohrung **18** in der Deckplatte **2** nach außen geführt ist. Der Zapfen **17** ist mit dem Verstellarm **11** verbunden, welcher in seiner Lage durch den Feststellmechanismus **12** fixiert ist.
Der Verteilkammering **3** und der Wirbelkammerring **5** sind in ihrer Höhe so bemessen, dass diese der Höhe der Schlitzöffnung **14** bzw. **15** im Hohlkörper **10** entspricht. Die Höhe der Zwischenplatte **4** stimmt etwa mit dem Abstand der übereinander angeordneten Schlitzöffnungen **14** und **15** überein. Die Fig. 3 zeigt den Hohlkörper **10** in perspektivischer Sicht, die Lage der Schlitzöffnungen **14** im **15.** In diesem Beispiel ist der Hohlkörper **10** mit einem stopfenartigen Einsatz **35** verschlossen, welcher innenseitig als Stromrichter **36** mit einer gekrümmten Oberfläche ausgebildet ist.
Der Zapfen **17** hat in dem hier vorliegenden Beispiel einen geringeren Durchmesser als der Hohlkörper **10,** so dass der Hohlkörper **10** eine Schulter **19** besitzt, auf der eine Dicht-und Lagerscheibe **20** aufliegt, welche den Hohlkörper **10** gegenüber der Deckplatte **2** abdichtet und abstützt. Der Hohlkörper **10** durchdringt somit den Verteilkammerring **3,** die Zwischenplatte **4** und den Wirbelkammerring **5** und stützt sich auf einer Dicht- und Lagerscheibe **21** ab, die in einer in der Ausgangsplatte **6** eingearbeiteten Ausnehmung einliegt. Beim Drehen des Zapfens **17** um seine Hohlkörperachse ändert sich somit die Lage der Schlitzöffnungen **14** gegenüber der im Verteilkammerring **3** gebildeten Verteilkammer **22** und damit der freie Durchtrittsquerschnitt der Schlitzöffnung **14.** Ebenso ändert sich der Durchtrittsquerschnitt der Schlitzöffnung **15** zur Wirbelkammer **23.**
In Achsflucht des Stutzens **1** ist in der Zwischenplatte **4** ein zylindrischer Verschlusskörper **24** höhenverstellbar eingeschraubt. Dies gelingt durch ein einfaches Einlegen eines Sprengringes **25.** Der Verschlusskörper **24** besitzt einen kegelstumpfförmigen Verschlusskörperkopf **26.** Der Kopf **26** des Verschlusskörpers **24** ragt in eine zur Wirbelkammer **23** hin ausgerichtete trichterförmige Ausnehmung **27** der Ausgangsplatte **6** hinein, die in eine Austrittsöffnung **28** mündet, an welche sich eine außenseitige Austrittserweiterung **29** mit Abreißkante **30** in der Ausgangsplatte **6** anschließt. Die Austrittserweiterung **29** kann Kegelform oder eine andere geeignete geometrische Form haben. Zwischen Kopf **26** und Ausnehmung **27** entsteht ein kanalartiger Strömungstrichter **31,** dessen Querschnitt durch die Höhenverstellbarkeit des Verschlusskörpers **24** verändert werden kann.
Das durch den Stutzen **1** gelangene Wasser teilt sich gemäß Fig. 1 in der Verteilkammer **22** in zwei Teilströme **A** und **B** auf. Die beiden Teilströme **A** und **B** gelangen durch den freien Querschnitt der Schlitzöffnungen **14** beider Stelleinrichtungen **9** unter Umlenkung in die Hohlkörper **10,** strömen durch den freien Querschnitt der Schlitzöffnungen **15** tangential in die Wirbelkammer **23** ein, verwirbeln dort und werden dann in dem kanalartigen Strömungstrichter **31** zusammengeführt. Die beiden zusammengeführten Teilströme treten aus der Austrittsöffnung **28** der Ausgangsplatte **6** aus.
Je nach Verstellung der Stelleinrichtung **9** ändert sich der freie Durchtrittsquerschnitt der Schlitzöffnungen **14** und **15,** wodurch sich die Wirbelintensität in den zusammengeführten Teilströmen **A** und **B** zwischen minimalen und maximalen Werten einstellen lässt.
Bei Änderung der Stellwinkel **α1** und/oder **α2** durch Verstellen der Stelleinrichtung **9** ändert sich die Wasserstromgeschwindigkeit in den Schlitzöffnungen **15** bei konstantem Wasserdruck (s. Fig. 2) . Eine Vergrößerung des Stellwinkels **α1** oder **α2** oder beider gleichzeitig führt zu einer Verkleinerung der Schlitzöffnung **15** und entsprechend zur Erhöhung der Strömungsgeschwindigkeit und damit zur Erhöhung der Zerstäubungsfähigkeit des Wassers. In diesem Fall entsteht ein Sprühstrahl mit überwiegend Feintropfenanteil, der insbesondere für die Bekämpfung einer Brandanfangsphase geeignet ist. Eine Verkleinerung des Stellwinkels **α1** oder **α2** oder beider gleichzeitig führt zu einer Verringerung der Wasserrotation und die Wasserströme wirken gegeneinander. In diesem Fall entsteht ein Sprühstrahl mit einem überwiegenden Großtropfenanteil.

Wird die Stelleinrichtung **9** soweit gedreht, dass die Schlitzöffnungen **15** den freien Durchtrittsquerschnitt gegenüber der Wirbelkammer **23** schließen, ist kein Durchfluss mehr möglich. Die erfindungsgemäße Vorrichtung befindet sich in Bereitschaft.

In Fig. 4 ist der Verschlusskörper **24** gezeigt, der in seinem kegelstumpfförmigen Kopf **26** schlitzförmige Aussparungen **32** oder eine vom Kopf **27** aufragende Profilierung **33** aufweisen kann, welche zum Strömungstrichter **31** ausgerichtet sind bzw. in diesen hineinreichen. Die Aussparung **32** oder die Profilierung **33** unterstützt die Turbulenz der Wasserbewegung.

Durch die Verstellmöglichkeit der freien Querschnittsflächen in den Schlitzöffnungen von außen ist die Möglichkeit einer Steuerung bzw. Regelung in Abhängigkeit des dynamischen Verlaufs eines Brandes gegeben. Die von nicht dargestellten Signalgebern gewonnenen Signale einer Brandentstehung oder eines Brandverlaufes werden in Stellsignale für die Stelleinrichtung **9** umgesetzt und die erfindungsgemäße Düse kann dynamisch auf den Brandverlauf reagieren, in dem der Verstellmechanismus **34** betätigt wird.

### Aufstellung der verwendeten Bezugszeichen

- Stutzen: 1
- Deckplatte: 2
- Verteilkammerring: 3
- Zwischenplatte: 4
- Wirbelkammerring: 5
- Ausgangsplatte: 6
- Bolzen: 7
- Bohrungen: 8
- Stelleinrichtung: 9
- Hohlkörper von 9: 10
- Verstellarm von 9: 11
- Feststellmechanismus: 12
- Mantel von 10: 13
- Abströmschlitzöffnung: 14
- Zuströmschlitzöffnung: 15
- Drehwelle: 16
- Zapfen: 17
- Bohrung: 18
- Schulter von 10: 19
- Dicht- und Lagerscheibe: 20
- Dicht- und Lagerscheibe: 21
- Verteil kammer: 22
- Wirbelkammer: 23
- Verschlusskörper: 24
- Sprengring: 25
- Verschlusskörperkopf: 26
- trichterförmige Ausnehmung: 27
- Austrittsöffnung: 28
- Austrittserweiterung in 6: 29
- Abreißkante: 30
- Strömungstrichter: 31
- schlitzförmige Aussparungen: 32
- Profilierung: 33
- Verstellmechanismus: 34
- Einsatz: 35
- Stromrichter: 36
- Stellwinkel: α1
- Stellwinkel: α2

## Patentansprüche

1. Verfahren zum Ausbringen von flüssigen Medien, insbesondere Löschflüssigkeiten wie Wasser o. dgl., in Form eines Nebels oder eines grobtropfigen Strahles aus einer ständig unter Niederdruck gehaltenen Versorgungsleitung in Räume, beispielsweise Wohn- und Aufenthaltsräume o.dgl., zum Bekämpfen von Feuer, bei dem die unter Druck stehende Löschflüssigkeit in Teilströme aufgeteilt und diese Teilströme getrennt in Rotation versetzt und anschließend die rotierenden Teilströme zum Ausbilden eines Sprühkegels zusammengeführt werden, **dadurch gekennzeichnet, dass** die Wirbelintensität bzw.
der Fein- oder Grobtropfenanteil im Sprühkegel durch ein für jeden Teilstrom (A, B) separates Regulieren von Strömungsmenge und Strömungsgeschwindigkeit zwischen einem Nullwert und einem Maximalwert des Durchflusses eingestellt wird, und dass der Einstellvorgang durch auf die Brandentstehung und dem dynamischen Brandverlauf ansprechende Signalgeber gesteuert wird.

2. Verfahren nach Anspruch 1, **dadurch gekennzeichnet, dass** als Signalgeber Ionisationsrauchmelder, optische Rauchmelder, Wärmemaximalmelder, Wärmedifferentialmelder und Flammenmelder verwendet werden.

3. Verfahren nach Anspruch 1, **dadurch gekennzeichnet, dass** die Strömungsmenge und Strömungsgeschwindigkeit der einzelnen Teilströme zunächst auf eine Wirbelintensität fest voreingestellt wird, die eine Nebelbildung erzeugt.

4. Vorrichtung zur Durchführung des Verfahrens nach Anspruch 1, mit einem Grundkörper, an dem ein Stutzen zum Anschluss an eine ständig unter Niederdruck stehende Versorgungsleitung vorgesehen ist, einem Verschlusskörper, einer den Verschlusskörper umschließenden Wirbelkammer, wobei die Wirbelkammer von jeweils getrennten Teilströmen der Löschflüssigkeit durchflossen ist, und einer Austrittsöffnung, die mit der Wirbelkammer in Verbindung steht **dadurch gekennzeichnet, dass** dem Verschlusskörper **(24)** und der Wirbelkammer, **(23)** eine gemeinsame Verteilkammer **(22)** stromaufwärts vorgeordnet ist, und dass für eine jeden Teilstrom die Verteilkammer **(22)** und die Wirbelkammer **(23)** durch eine den Querschnitt einer Abströmschlitzöffnung **(14)** aus der Verteilkammer **(22)** und den Querschnitt einer Zuströmschlitzöffnung **(15)** in die Wirbelkammer **(23)** regelnde Stelleinrichtung **(9)** mit einander in Verbindung stehen, denen separate oder gemeinsame Signalgeber zugeordnet sind.

5. Vorrichtung nach Anspruch 4, **dadurch gekennzeichnet, dass** die Stelleinrichtungen **(9)** aus einem beiderends geschlossenen zylindrischen Hohlkörper **(10)** mit in Hohlachsenrichtung verlaufenden, der Verteilkammer **(22)** und der Wirbelkammer **(23)** zugeordneten Schlitzöffnungen **(14;15),** einer am Hohlkörper **(10)** in Hohlachsenrichtung angeordneten Drehwelle **(16)** zum Drehen des Hohlkörpers **(10),** einem Verstellmechanismus **(34)** zum synchronen Verstellen der Lage der Hohlzylinder mit ihren Schlitzöffnungen **(14;15)** zu den Kammern **(22;23)** besteht.

6. Vorrichtung nach Anspruch 4, **dadurch gekennzeichnet, dass** die Stelleinrichtung **(9)** aus mindestens zwei beiderends geschlossenen zylindrischen Hohlzylindern **(10)** mit in Hohlachsenrichtung verlaufende, der Verteilammer **(22)** und der Wirbelkammer **(23)** zugeordneten Schlitzöffnungen **(14;15),** einer am Hohlkörper **(10)** in Hohlachsenrichtung angeordneten Drehwelle **(16)** zum Drehen des Hohlkörpers **(10),** einem an der Drehwelle befestigten Verstellarm **(11)** zum separaten Einstellen des Querschnittes der Schlitzöffnungen **(14;15)** und einem Feststellmechanismus **(12)** zum Arretieren der Einstellen des Verstellarmes besteht.

7. Vorrichtung nach Anspruch 5 und 6, **dadurch gekennzeichnet, dass** der Grundkörper sich aus einer Ausgangsplatte **(6)** mit einer mittigen Austrittsöffnung **(28),** einem Wirbelkammerring **(5),** einer Zwischenplatte **(4),** einem Verteilkammerring **(3)** und einer Deckplatte **(2)** zusammensetzt, die miteinander durch umfangsmäßig verteilt angeordnete Bolzen **(8)** an der Deckplatte **(2)** mit Schrauben befestigt sind.

8. Vorrichtung nach Anspruch 4 bis 7, **dadurch gekennzeichnet, dass** die Schlitzöffnungen **(14;15)** voneinander getrennt oder als eine gemeinsame durchgehende Öffnung ausgebildet ist/sind, wobei der Querschnitt für den Durchtritt des Löschmediums der einzelnen Öffnungen durch die Dicke der Zwischenplatte **(4)** bestimmt ist.

9. Vorrichtung nach Anspruch 6 bis 8, **dadurch gekennzeichnet, dass** der Hohlkörper **(10)** einen als Einsatz **(35)** ausgebildeten Boden aufweist, welcher mit einem innenseitigen Stromrichter **(36)** versehen ist.

10. Vorrichtung nach einem oder mehreren der vorhergehenden Ansprüche 4 bis 9, **dadurch gekennzeichnet, dass** in der Deckplatte **(2),** dem Verteilkammerring **(3),** der Zwischenplatte **(4)** und in dem Wirbelkammerring **(5)** nahe ihres äußeren Umfanges diametral gegenüberliegend Bohrungen **(8)** für die Aufnahme des Hohlkörpers **(10)** der Stelleinrichtung vorgesehen sind.

11. Vorrichtung nach einem oder mehreren der vorhergehenden Ansprüche 4 bis 10, **dadurch gekennzeichnet, dass** die Drehwelle **(16)** am Hohlkörper **(10)** mit einem gegenüber dem Hohlkörper **(10)** geringeren Durchmesser angeformt ist und sich der Hohlkörper **(10)** in der Bohrung **(8)** beidendig auf Dicht- und Lagerscheiben **(20;21)** abstützt.

12. Vorrichtung nach einem oder mehreren der vorhergehenden Ansprüche 4 bis 11, **dadurch gekennzeichnet, dass** zwischen Drehwelle **(16)** und Hohlkörper **(10)** eine Schulter **(19)** ausgebildet ist, auf der die der Stelleinrichtung **(9)** zugewandte Dicht- und Lagerscheibe **(20)** aufgelegt ist, die an der Deckplatte **(2)** anliegt.

13. Vorrichtung nach einem oder mehreren der vorhergehenden Ansprüche 4 bis 12, **dadurch gekennzeichnet, dass** die Dicht- und Lagerscheibe **(21)** zwischen Ausgangsplatte **(6)** und Hohlkörper **(10)** angeordnet ist.

14. Vorrichtung nach einem oder mehreren der vorhergehenden Ansprüche 4 bis 13, **dadurch gekennzeichnet, dass** in der Ausgangsplatte **(6)** eine zum Verschlusskörper **(24)** hin gelegene trichterförmige Ausnehmung **(27)** vorgesehen ist, die in der Austrittsöffnung **(28)** mündet, welche in eine äußere Austrittserweiterung **(29)** mit Abreißkante **(30)** übergeht.

15. Vorrichtung nach Anspruch 14, **dadurch gekennzeichnet, dass** die Austrittserweiterung **(30)** Kegelform oder andere geometrische Formen aufweist.

16. Vorrichtung nach einem oder mehreren der vorhergehenden Ansprüche 4 bis 15, **dadurch gekennzeichnet, dass** der Verschlusskörper **(24)** einen stromabwärts kegelartig ausgebildeten Verschlusskörperkopf **(26)** aufweist, der soweit in die trichterförmige Ausnehmung **(27)** hineinreichend angeordnet ist, dass sich zwischen Verschlusskörperkopf **(26)** und trichterförmiger Ausnehmung **(27)** ein kanalartiger Strömungstrichter **(31)** ausbildet, wobei die Austrittsöffnung **(28)** der Ausgangsplatte **(6)** in Achsflucht des Stutzens **(1)** angeordnet ist.

17. Vorrichtung nach einem oder mehreren der vorhergehenden Ansprüche 4 bis 16, **dadurch gekennzeichnet, dass** der Verschlusskörper **(24)** in Achsflucht des Stutzens **(1)** in der Zwischenplatte **(4)** zum Einstellen des Querschnittes des Strömungstrichters **(31)** höhenverstellbar befestigt ist.

18. Vorrichtung nach einem oder mehreren der vorhergehenden Ansprüche 4 bis 17, **dadurch gekennzeichnet, dass** der Verschlusskörper **(24)** an seinem in den Strömungstrichter **(31)** hineinreichenden Verschlusskörperkopf **(26)** Aussparungen **(32)** oder Profilierungen **(33)** aufweist.

19. Vorrichtung nach Anspruch 4, **dadurch gekennzeichnet, dass** die Signalgeber Ionisationsrauchmelder, optische Rauchmelder, Wärmemaximalmelder, Wärmedifferentialmelder, Flammenmelder oder Glasfäßchen sind.

## Claims

1. Method for applying liquid media, especially fire extinguishing liquids as water or the like, in form of a mist or a large-droplet stream from a low-pressure supply pipe into spaces, for instance living or household rooms or the like to fight fire where the extinguishing liquid being under pressure is divided into partial streams and these streams are separately set in rotation and afterwards the rotating partial streams are brought together to form a spray cone, **characterized in that** the turbulence intensity and the ratio of small and large-droplets in the spray cone are adjusted by controlling the flow volume and the flow speed separately for each partial stream (A,B) between zero and a maximal value of the flow volume and that the adjusting process is controlled by a signal generator reacting to the fire and the dynamical development of the fire.

2. Method according to claim 1, **characterized in that** the signal generator can be used an ionization smoke-detector, an optical smoke-detector, a maximum-temperature detector, a temperature-differential detector, or a flame detector.

3. Method according to claim 1, **characterized in that** the volume of flow and the speed of flow of the partial streams is first set at a turbulence density that produces a mist.

4. Device for carrying out the method according to claim 1, having a basic body at which is provided a branch for connection to a supply pipe maintained under a continuous low pressure, a closure body, and a turbulence chamber surrounding the closure body, separate streams of the extinguishing liquid passing through the turbulence chamber, and a outlet opening which is connected to the turbulence chamber, **characterized in that** a common distributing chamber (22) are arranged downstream to the closure body (24) and the turbulence chamber (23), and that for each partial stream the distributing chamber (22) and the turbulence chamber (23) are connected each other by an adjuster (9) which controls the flow cross section of an upstream opening (14) into the distributing chamber (22) and of a downstream opening (14) into the turbulence chamber (23) which is allocated to separate or common signal generator.

5. Device according to claim 4, **characterized in that** the adjuster (9) is formed of a closed-end cylindrical hollow body (10) with axially extending slot openings (14;15) which are allocated to the distributing chamber (22) and turbulence chamber (23), an axially extending pivot shaft (16) for pivoting the hollow body (10), an adjustment mechanism (34) for synchronously adjusting the hollow cylinders with their slots (14;15) in the chambers (22;23).

6. Device according to claims 4, **characterized in that** the adjuster (9) is formed of at least two end-closed cylindrical hollow cylinders (10) with axially extending slot openings (14;15) which are allocated to the distributing chamber (22) and turbulence chamber (23), an axially pivot shaft (16) for pivoting the hollow body (10), an adjustment arm (1) fixed on the pivot shaft for separately adjusting the flow cross section of the slots (14;15), and an arresting mechanism (12) for fixing the adjusted position of the adjustment arm.

7. Device according to claims 5 and 6, **characterized in that** The basic body is comprised of an outlet plate (6) with a central outlet opening (28), turbulence-chamber-ring (5), a spacer plate (4), a distributing-chamber ring (3), and a top plate (2) that are held together on the top plate (2) by peripherally distributed bolts (8).

8. Device according to claim 4 to 7 **characterized in that** the slots (14;15) are separated or formed as a common throughgoing opening, the flow cross section for the extinguishing medium being determined by the individual openings through the spacer plate (4).

9. Device according to claim 6 to 8, **characterized in that** the hollow body (10) has a floor formed as an insert (35) that is provided internally with a flow deflector (36).

10. Device according to one or more of preceding claims 4 to 9, **characterized in that** the top plate (2) is provided near its outer periphery with diametrally opposite bores (8) which extend trough the distributing-chamber ring (3), the spacer plate (4), and the turbulence-chamber ring (5) and which receive the hollow body (10) of the adjuster.

11. Device according to one or more of preceding claims 4 to 10, **characterized in that** the rotary shaft (16) on the hollow body (10) has a smaller diameter than the hollow body (10) than that of the pin (17) and the hollow body is sealed in the bore (8) at both ends with sealing and bearing disks (20;21).

12. Device according to one or more of preceding claims 4 to 11, **characterized in that** between the rotary shaft (16) and the hollow body (10) there is a shoulder (19) at which the sealing and bearing disk (20) allocated to the adjuster (9) is seated on the top plate (2).

13. Device according to one or more of preceding claims 4 to 12, **characterized in that** the sealing and bearing disk (21) is arranged between outlet plate (6) and hollow body (10).

14. Device according to one or more of preceding claims 4 to 13, **characterized in that** a funnel-shaped opening (27) flaring toward the closure body (24) is provided in the outlet plate (6) and opens into the outlet opening (27) which merges into an outlet flare (29) with a separation edge (30).

15. Device according to claim 14, **characterized in that** the Outlet flare (29) has a frustoconical or other shape.

16. Device according to one or more claims 4 to 15, **characterized in that** the closure body (24) has a downstream frustoconically tapered closure-body head (26) that projects far into the funnel-shaped opening (27) that between the closure-body head (26) and the funnel-shaped opening (27) there is a passage (31), the outlet opening (28) of the outlet plate (6) being axially aligned with the branch (1).

17. Device according to one or more preceding claims 4 to 16, **characterized in that** the closure body (24) is mounted in axial alignment with the branch (1) in the space plate (4) to adjust the flow cross section of the funnel-shaped opening (31).

18. Device according to one or more preceding claims 4 to 17, **characterized in that** the closure body (24) has cutouts (32) or a profiling (33) on its closure-body head (26) extending into the funnel-shaped passage (31).

19. Device according to claim 4, **characterized in that** the signal generator is an ionization smoke-detector, an optical smoke detector, a maximum-temperature detector, a temperature-differential detector, or a flame detector.

## Revendications

1. Procédé destiné à épandre des milieux liquides, notamment des fluides extincteurs, tels que eau ou similaire, sous forme d'un brouillard ou d'un jet à gouttes grossières à partir d'une conduite d'alimentation maintenue en permanence sous basse pression, dans des locaux, par exemple des pièces d'habitation et de séjour ou similaire, pour lutter contre l'incendie, dans lequel le fluide extincteur se trouvant sous pression est divisé en flux partiels et dans lequel ces flux partiels sont mis en rotation de manière séparée et les flux partiels en rotation sont ensuite réunis pour former un cône de pulvérisation, **caractérisé en ce que** l'intensité de tourbillonnement resp. la fraction de gouttes fines ou de gouttes grossières dans le cône de pulvérisation est réglée par une régulation séparée pour chaque flux partiel **(A, B)** de la quantité écoulée et de la vitesse d'écoulement entre une valeur nulle et une valeur maximale du débit, et **en ce que** l'opération de réglage est commandée par des générateurs de signaux réagissant au début d'incendie et au déroulement dynamique de l'incendie.

2. Procédé selon la revendication 1, **caractérisé en ce que** des détecteurs de fumée à ionisation, des détecteurs de fumée optiques, des avertisseurs de chaleur maximale, des avertisseurs de chaleur différentielle et des détecteurs de flamme sont utilisés en tant que générateurs de signaux.

3. Procédé selon la revendication 1, **caractérisé en ce que** la quantité écoulée et la vitesse d'écoulement de chacun des flux partiels sont d'abord préréglées de manière fixe sur une intensité de tourbillonnement qui génère une formation de brouillard.

4. Dispositif destiné à la réalisation du procédé selon la revendication 1, comprenant un corps de base sur lequel sont ménagés un embout pour le raccordement à une conduite d'alimentation se trouvant en permanence sous basse pression, un corps de fermeture, une chambre de tourbillonnement entourant le corps de fermeture, la chambre de tourbillonnement étant traversée par des flux partiels, respectivement séparés, du fluide extincteur, et un orifice de sortie qui est en communication avec la chambre de tourbillonnement, **caractérisé en ce qu'**une chambre de répartition commune **(22)** est disposée en amont, devant le corps de fermeture **(24)** et la chambre de tourbillonnement **(23),** et **en ce que** pour chaque flux partiel, la chambre de répartition **(22)** et la chambre de tourbillonnement **(23)** sont en communication mutuelle au moyen d'un dispositif de réglage **(9)** réglant la section d'une ouverture à fente **(14)** de sortie hors de la chambre de répartition **(22)** et la section d'une ouverture à fente **(15)** d'arrivée dans la chambre de tourbillonnement **(23),** auxquelles des générateurs de signaux séparés ou communs sont attribués.

5. Dispositif selon la revendication 4, **caractérisé en ce que** le dispositif de réglage **(9)** est constitué d'un corps creux **(10)** cylindrique fermé à chaque extrémité, muni d'ouvertures à fente **(14 ; 15)** s'étendant dans le sens de l'axe creux et attribuées à la chambre de répartition **(22)** et à la chambre de tourbillonnement **(23),** d'un arbre rotatif **(16)** disposé sur le corps creux **(10)** dans le sens de l'axe creux, destiné à faire tourner le corps creux **(10),** d'un mécanisme de réglage **(34)** destiné au réglage synchrone de la position des cylindres creux avec leurs ouvertures à fente **(14 ; 15)** par rapport aux chambres **(22 ; 23).**

6. Dispositif selon la revendication 4, **caractérisé en ce que** le dispositif de réglage **(9)** est constitué d'au moins deux corps creux **(10)** cylindriques fermés à chaque extrémité, munis d'ouvertures à fente **(14 ; 15)** s'étendant dans le sens de l'axe creux et attribuées à la chambre de répartition **(22)** et à la chambre de tourbillonnement **(23),** d'un arbre rotatif **(16)** disposé sur le corps creux **(10)** dans le sens de l'axe creux, destiné à faire tourner le corps creux **(10),** d'un bras de réglage **(11)** fixé sur l'arbre rotatif, destiné au réglage séparé de la section des ouvertures à fente **(14 ; 15)** et d'un mécanisme de blocage **(12)** destiné à bloquer le réglage de l'arbre de réglage.

7. Dispositif selon les revendications 5 et 6, **caractérisé en ce que** le corps de base se compose d'une plaque de sortie **(6)** munie d'une ouverture de sortie centrale **(28),** d'une bague **(5)** de chambre de tourbillonnement, d'une plaque intermédiaire **(4),** d'une bague **(3)** de chambre de répartition et d'une plaque de recouvrement **(2),** qui sont fixées ensemble par des vis sur la plaque de recouvrement **(2)** au moyen de boulons **(8)** disposés de manière répartie sur le pourtour.

8. Dispositif selon les revendications 4 à 7, **caractérisé en ce que** les ouvertures à fente **(14 ; 15)** sont réalisées de manière séparée l'une de l'autre ou en tant qu'une ouverture commune continue, la section pour le passage du fluide extincteur de chacune des ouvertures étant déterminée par l'épaisseur de la plaque intermédiaire **(4).**

9. Dispositif selon les revendications 6 à 8, **caractérisé en ce que** le corps creux **(10)** présente un fond réalisé comme insert **(35),** lequel est muni d'un redresseur **(36)** sur le côté intérieur.

10. Dispositif selon l'une quelconque ou plusieurs des revendications précédentes 4 à 9, **caractérisé en ce que** des alésages **(8)** sont ménagés, de manière diamétralement opposée près de leur circonférence extérieure, dans la plaque de recouvrement **(2),** dans la bague **(3)** de la chambre de répartition, dans la plaque intermédiaire **(4)** et dans la bague **(5)** de la chambre de tourbillonnement, pour le logement du corps creux **(10)** du dispositif de réglage.

11. Dispositif selon l'une quelconque ou plusieurs des revendications précédentes 4 à 10, **caractérisé en ce que** l'arbre rotatif **(16)** est formé sur le corps creux **(10)** en ayant un diamètre plus petit par rapport au corps creux **(10)** et **en ce que** le corps creux **(10)** s'appuie dans l'alésage **(10)** à chaque extrémité sur des rondelles d'étanchéité et des disques de palier **(20 ; 21).**

12. Dispositif selon l'une quelconque ou plusieurs des revendications précédentes 4 à 11, **caractérisé en ce qu'**un épaulement **(19)** est formé entre l'arbre rotatif **(16)** et le corps creux **(10),** sur lequel épaulement est posée la rondelle d'étanchéité et de palier **(20)** du côté tourné vers le dispositif de réglage, qui est adjacente à la plaque de recouvrement **(2).**

13. Dispositif selon l'une quelconque ou plusieurs des revendications précédentes 4 à 12, **caractérisé en ce que** la rondelle d'étanchéité et de palier **(20)** est disposée entre la plaque de sortie **(6)** et le corps creux **(10).**

14. Dispositif selon l'une quelconque ou plusieurs des revendications précédentes 4 à 13, **caractérisé en ce qu'**un évidement **(27)** en forme d'entonnoir et situé en direction du corps de fermeture **(24)** est ménagé dans la plaque de sortie **(6),** lequel évidement aboutit dans l'ouverture de sortie **(28),** laquelle se transforme en un élargissement de sortie extérieur **(29)** avec bord de rupture **(30).**

15. Dispositif selon la revendication 14, **caractérisé en ce que** l'élargissement de sortie **(30)** présente la forme d'un cône ou d'autres formes géométriques.

16. Dispositif selon l'une quelconque ou plusieurs des revendications précédentes 4 à 15, **caractérisé en ce que** le corps de fermeture **(24)** présente une tête **(26)** de corps de fermeture réalisée de manière conique en aval, laquelle tête est disposée de manière à pénétrer dans l'évidement **(27)** en forme d'entonnoir de telle manière suffisante qu'un entonnoir d'écoulement **(31)** en forme de canal est formé entre la tête **(26)** du corps de fermeture et l'évidement **(27)** en forme d'entonnoir, l'ouverture de sortie **(28)** de la plaque de sortie **(6)** étant disposée en alignement d'axe de l'embout (1).

17. Dispositif selon l'une quelconque ou plusieurs des revendications précédentes 4 à 16, **caractérisé en ce que** le corps de fermeture **(24)** est fixé de manière réglable en hauteur en alignement d'axe de l'embout **(1)** dans la plaque intermédiaire **(4)** pour régler la section de l'entonnoir d'écoulement **(31).**

18. Dispositif selon l'une quelconque ou plusieurs des revendications précédentes 4 à 17, **caractérisé en ce que** le corps de fermeture **(24)** présente des évidements **(32)** ou des profilages **(33)** sur sa tête **(26)** de corps de fermeture pénétrant dans l'entonnoir d'écoulement **(31).**

19. Dispositif selon la revendication 4, **caractérisé en ce que** les générateurs de signaux sont des détecteurs de fumée à ionisation, des détecteurs de fumée optiques, des avertisseurs de chaleur maximale, des avertisseurs de chaleur différentielle et des détecteurs de flamme ou des petites bonbonnes de gaz.
